# EUROPÄISCHE PATENTSCHRIFT

(11) **EP 3 273 452 B1**
(45) Veröffentlichungstag und Bekanntmachung des Hinweises auf die Patenterteilung: **30.01.2019**
(21) Anmeldenummer: 17179503.2
(22) Anmeldetag: 04.07.2017
(51) Int. Cl.: H01F 27/04, H01B 17/30, F16L 5/10

(54) **DICHTUNG FÜR EINE DURCHFÜHRUNG AN EINEM TRANSFORMATOR MIT FLUIDISOLIERUNG**
SEAL FOR A CONDUIT FOR A TRANSFORMER WITH FLUID ISOLATION
JOINT D'ÉTANCHÉITÉ POUR UNE INSTALLATION SUR UN TRANSFORMATEUR PRÉSENTANT UNE ISOLATION DE FLUIDE

(30) Priorität: 07.07.2016 AT 506042016
(43) Veröffentlichungstag der Anmeldung: 24.01.2018
(73) Patentinhaber: Preis & Co Ges.m.b.H., 2763 Pernitz (AT)
(72) Erfinder: GEZER, Seyfi, 2552 Hirtenberg (AT)
(74) Vertreter: Patentanwaltskanzlei Matschnig & Forsthuber OG

(56) Entgegenhaltungen:
- WO-A1-2004/090917
- US-A- 3 784 733

## Beschreibung

Die Erfindung bezieht sich auf eine Dichtung für eine Durchführung an einem Transformator mit Fluidisolierung, wobei die Dichtung elastisch komprimierbar und ringförmig ausgebildet ist und zwischen einer Ringschulter eines Keramikisolators und einer Gehäusewand des Transformators angeordnet ist bzw. dazu eingerichtet ist, zwischen einer Ringschulter eines Keramikisolators und einer Gehäusewand des Transformators angeordnet zu werden.

Eine Durchführung für Transformatoren mit einer entsprechenden Dichtung geht beispielsweise aus der EP 1 614 127 B1 als bekannt hervor. Bei dieser Durchführung ist ein Schutzrand des Isolators gezeigt, welcher die Dichtung insbesondere gegen Sonnenlicht schützen soll. Der beschriebene Schutzrand, verteuert die Herstellung des Isolators und ist außerdem gegen mechanische Einflüsse empfindlich.

Eine Aufgabe der Erfindung liegt darin, das Problem der Verringerung der Lebensdauer der Dichtung mit geringeren Kosten der gesamten Durchführung zu lösen.

Diese Aufgabe wird mit einer Dichtung der eingangs genannten Art gelöst, bei welcher erfindungsgemäß die Dichtung einen ringförmigen Dichtkörper besitzt, der von einem äußeren Schutzring umfasst ist, wobei zwischen dem Dichtkörper und dem Schutzring zumindest eine Ringrille verläuft.

Der Schutzring der Dichtung schützt gegen äußere Einflüsse, zu denen insbesondere Sonneneinstrahlung, Feuchtigkeit und Staub, aber auch Insekten zu zählen sind. Auch wird bei Sonneneinstrahlung und Feuchtigkeit entstehendes Ozon von dem Dichtkörper der Dichtung ferngehalten. Insgesamt kann die nutzbare Lebensdauer der Dichtung auf diese Weise erheblich verlängert werden, ohne dass man zu besonderen Ausgestaltungen des Isolators greifen muss

Es ist von Vorteil, wenn zwischen dem Dichtkörper und dem Schutzring eine obere und eine dieser gegenüberliegende unter Ringrille verläuft. Dabei ist es zweckmäßig, wenn zwischen den Ringrillen ein im Vergleich zu dem Dichtkörper dünner Steg verbleibt.

Auch ist es empfehlenswert, wenn die Dicke des Schutzringes geringer ist als die Dicke des Dichtkörpers. Insbesondere kann bei einer praxisbewährten Ausbildung die Dicke des Schutzringes 10% bis 40% geringer sein als die Dicke des Dichtkörpers.

Des Weiteren ist es günstig, falls die Breite des Schutzringes in radialer Richtung gemessen geringer ist als die Breite des Dichtkörpers. Insbesondere kann die Breite des Schutzringes 5% bis 40% der Breite des Dichtkörpers betragen.

Eine weitere zweckdienliche Ausführung zeichnet sich dadurch aus, dass der im Bereich der zumindest einen Umfangsrille verbleibende ringförmige Steg eine Dicke besitzt, die 20% bis 65% der Dicke des Dichtkörpers beträgt.

Es ist weiters von Vorteil, wenn von der inneren ringförmigen Begrenzung der Dichtung radial nach innen zumindest zwei Haltelippen abstehen, deren Dicke geringer ist als die Dicke des Dichtkörpers.

In empfehlenswerter Weise kann vorgesehen sein, dass von der inneren ringförmigen Begrenzung der Dichtung zumindest zwei Zentrierlippen in Richtung der Achse der Dichtung abstehen. Dabei können die Zentrierlippen die Form eines Kreiszylinderstreifens aufweisen.

Es hat sich als zweckmäßig erwiesen, wenn sich die Zentrierlippen über einen Winkel von 30° bis 55° und/oder 30% bis 65% des Innenumfangs der Dichtung erstrecken.

Außerdem kann es empfehlenswert sein, wenn die Zentrierlippen in Achsrichtung eine Länge aufweisen, die 50% bis 200% der Breite des Dichtkörpers beträgt.

Die gestellte Aufgabe wird auch gelöst mit einer Durchführung für einen Transformator mit Fluidisolierung, wobei zwischen einer Ringschulter eines Keramikisolators und einer Gehäusewand des Transformators eine elastisch komprimierbare und ringförmige Dichtung mit den oben genannten Merkmalen angeordnet ist.

Die Erfindung samt weiterer Vorteile ist im Folgenden an Hand einer beispielsweisen Ausführungsform näher erläutert, die in der Zeichnung veranschaulicht ist. In dieser zeigen
Fig. 1 eine Durchführung für einen Transformator, bei welcher eine Dichtung nach der Erfindung eingesetzt ist, in einem ersten Schnitt,
Fig. 2 die Durchführung der Fig. 1 in einem zweiten Schnitt, der zu dem ersten Schnitt orthogonal verläuft,
Fig. 3 das Detail III der Fig. 1 in größerem Maßstab,
Fig. 4 das Detail IV der Fig. 2 in größerem Maßstab,
Fig. 5 die gemäß den Fig. 1 bis 4 eingesetzte Dichtung in Draufsicht,
Fig. 6 eine Seitenansicht der Dichtung der Fig. 5,
Fig. 7 einen Schnitt nach der Linie A-A der Fig. 5 und
Fig. 8 das Detail VIII der Fig. 7 in vergrößertem Maßstab.

Fig. 1 und 2 zeigen eine Durchführung 1 für einen Transformator, von dem nur ein Abschnitt einer oberen Gehäusewand 2 des Transformatorgehäuses gezeigt ist. Die Durchführung besitzt einen in eine Bohrung 3 der Gehäusewand ragenden Isolator4, durch den ein diesen mittig durchsetzenden Leiterstab 5 verläuft. Der Leiterstab 5 ist in dem außerhalb des Transformatorgehäuses liegenden Bereich mit einem nicht gezeigten Gewinde versehen, auf welchem eine Mutter 6 sitzt.

Man erkennt weiters, dass der Isolator 4 zweiteilig ist; genauer gesagt besteht er aus einem Außenisolator 4a und einem Innenisolator 4i, wobei der Außenisolator 4a größtenteils an der Außenseite des Gehäusewand 2 sitzt und der Innenisolator 4i im Gehäuseinneren liegt. Ein Elastomerring 7 dient dazu, über eine metallische Kappe 8 die von der Mutter 6 ausgeübte Kraft gleichmäßig auf den Außenisolator 4a aufzubringen und den Leiterstab 5 dichtend zu umfassen. Am äußeren Ende des Leiterstabes 5 ist eine im Betrieb stromführende Anschlussplatte 9 befestigt, wogegen am unteren Ende des Leiterstabes 5 eine Anschlusselektrode 10 zur Verbindung mit einem Anschluss, insbesondere einer Wicklung, des Transformators sitzt.

Der Isolator 4 muss gegen die Gehäusewand 2 abgedichtet sein, einerseits um in dem Gehäuse befindliches Fluidum, z.B. Transformatoröl, am Austreten zu hindern und andererseits um den Eintritt von Fremdstoffen, insbesondere von Feuchtigkeit in das Innere des Transformatorgehäuses zu verhindern. Zu diesem Zweck ist eine ringförmige Dichtung 11 vorgesehen, welche Gegenstand der Erfindung ist.

Unter Bezugnahme auf die Fig. 3 bis 8 wird nachstehend der Aufbau dieser Dichtung 11 erläutert und ihre Funktion in Zusammenwirken mit Teilen der Durchführung näher erklärt.

Die Dichtung 11 ist, wie am besten aus den Fig. 5 ersichtlich, ringförmig ausgebildet und sie besteht aus einem elastisch komprimierbaren Material, insbesondere aus einem Elastomer, wobei bevorzugt in Frage kommen: Nitril-Butadien-Kautschuk, hydrierter Nitrilkautschuk, Silikonkautschuk. Fluorkautschuk, Fluor-Silikon-Kautschuk. Es sind aber auch andere Materialien, wie z.B. Kork, verwendbar.

Die Dichtung 11 weist einen ringförmigen Dichtkörper 12 auf, der von einem äußeren Schutzring 13 umfasst ist. Zwischen dem Dichtkörper 12 und dem Schutzring 13 verläuft zumindest eine Ringrille. Im vorliegenden Ausführungsbeispiel sind eine obere Ringrille 14o und dieser gegenüberliegend eine untere Ringrille 14u vorgesehen, wobei zwischen diesen Ringrillen 14o, 14u ein im Vergleich zu dem Dichtkörper 12 dünner ringförmiger Steg 15 verbleibt.

Die Dicke d₁₃ des Schutzringes 13 ist vorzugsweise geringer als die Dicke d₁₂ des Dichtkörpers 12; beispielsweise beträgt bei praxisbewährten Ausführungen die Dicke des Schutzringes 13 10 bis 40 % geringer als die Dicke des Dichtkörpers 12. Die Breite b₁₃ des Schutzringes 13 ist in radialer Richtung gemessen bevorzugt geringer als die Breite b₁₂ des Dichtkörpers 12, besonders bevorzugt beträgt die Breite b₁₃ des Schutzringes 13 5% bis 40% der Breite b₁₂ des Dichtkörpers 12 (Fig. 5, 8).

Der im Bereich der zumindest einen Umfangsrille 13 verbleibende ringförmige Steg 15 besitzt eine Dicke d₁₅, die 20% bis 65% der Dicke d₁₂ des Dichtkörpers 12 beträgt (Fig. 8).

Von der inneren ringförmigen Begrenzung der Dichtung 11 stehen radial nach innen zumindest zwei, im gezeigten Beispiel vier Haltelippen 16 ab, deren Dicke geringer ist als die Dicke d₁₂ des Dichtkörpers 12. Dabei ist anzumerken, dass bei dem gezeigten Ausführungsbeispiel an den Dichtkörper radial nach innen ein Innenring 17 anschließt, dessen innenliegender Rand die innere Begrenzung der Dichtung 11 bildet. Die Dicke dieses Innenringes 17 ist geringer als die Dicke des Dichtkörpers 12 und die Dicke der Haltelippen 16 ist in bevorzugter Weise wiederum geringer als die Dicke des Innenringes.

Die Breite b₁₇ des Innenringes 17 in radialer Richtung gemessen beträgt bevorzugt 50 bis 80% der Breite b₁₂ des Dichtkörpers 12.

Die vier Haltelippen 16 haben bei der gezeigten Ausführung die Form eines Kreissegmentes mit einem Abstand b₁₆ ihres innenliegenden Scheitels von der inneren Begrenzung des Dichtkörpers 12, der beispielsweise 70 bis 200% der Breite b₁₂ des Dichtkörpers 12 beträgt. Die Haltelippen 16 können sich, bezogen auf die Achse a, mit Vorteil beispielsweise über einen Winkel von 20° bis 65° erstrecken.

Weiters stehen, wie z.B. auf Fig. 8 und 9 ersichtlich ist, von der inneren ringförmigen Begrenzung der Dichtung 11 zumindest zwei, im vorliegenden Fall vier Zentrierlippen 18 in Richtung der Achse a der Dichtung 11 ab.

Diese Zentrierlippen 18 weisen die Form eines Kreiszylinderstreifens auf und erstrecken sich über einen Winkel von 30° bis 55°. In Achsrichtung weisen die Zentrierlippen 18 eine Länge l₁₈ auf, die 50% bis 200% der Breite b₁₂ des Dichtkörpers 12 beträgt.

Im Folgenden wird unter besonderer Bezugnahme auf die Fig. 1 und 2 und die Detailansichten der Fig. 3 und 4 der Einsatz und die Funktion der Dichtung 11 in Zusammenhang mit einer Durchführung 1 für einen Transformator beschrieben.

Die Dichtung 11 wird beim Zusammenbau der Durchführung 1 so eingelegt, dass ihr Dichtkörper 12 mit seiner Unterseite (bezogen auf die Lage in der Zeichnung) auf der Gehäusewand 2 des Transformatorgehäuses in einem Bereich aufliegt, welcher die Durchgangsbohrung 3 der Gehäusewand 2 umgibt, wogegen die Oberseite des Dichtkörpers 2 an einer Ringschulter 19 des Außenisolators 4a anliegt. Die vier Haltelippen 16 greifen in entsprechende Ausnehmungen des Außenisolators 4a ein (siehe Fig. 3). Die Haltelippen 16 können sich umbiegen und der Dichtung Halt durch Reibung geben. Die Zentrierlippen 18 kommen zwischen einem Wandabschnitt 20 des Isolators 4a und der Innenwandung 21 der Bohrung 3 zu liegen.

Eine besondere Bedeutung kommt dem Schutzring 13 zu, da dieser radial ganz außen liegt und dadurch den eigentlichen Dichtkörper 12 der Dichtung 11 gegen äußere Einflüsse schützt, zu denen insbesondere Sonneneinstrahlung, Feuchtigkeit und Staub, aber auch Insekten zu zählen sind. So wird auch bei Sonneneinstrahlung und Feuchtigkeit entstehendes Ozon von dem Dichtkörper 12 ferngehalten. Insgesamt kann die nutzbare Lebensdauer der Dichtung 11 auf diese Weise erheblich verlängert werden, ohne dass man zu besonderen Ausgestaltungen des Isolators greifen muss, wie beispielsweise zu einem in der EP 1 614 127 B1 gezeigten und beschriebenen Schutzrand, der die Herstellung des Isolators verteuert und gegen mechanische Einflüsse empfindlich ist.

Da die Dicke des Schutzringes 13 in bevorzugter Weise geringer ist als die Dicke des Dichtkörpers, beeinflusst der Schutzring 13 die Kraftverhältnisse beim Verschrauben der Durchführung mittels der Mutter 6 nicht.

### Lister der Bezugszeichen

- 1: Durchführung
- 2: Gehäusewand
- 3: Bohrung
- 4: Isolator
- 4a: Außenisolator
- 4i: Innenisolator
- 5: Leiterstab
- 6: Mutter
- 7: Elastomerring
- 8: Kappe
- 9: Anschlussplatte
- 10: Anschlusselektrode
- 11: Dichtung
- 12: Dichtkörper
- 13: Schutzring
- 14o: Ringrille, obere
- 14u: Ringrille, untere
- 15: Steg, ringförmiger
- 16: Haltelippen
- 17: Innenring
- 18: Zentrierlippen
- 19: Ringschulter von 4a
- 20: Wandabschnitt von 4a
- 21: Innenwandung von 3

## Patentansprüche

1. Dichtung (11) für eine Durchführung (1) an einem Transformator mit Fluidisolierung, wobei die Dichtung elastisch komprimierbar und ringförmig ausgebildet ist und zwischen einer Ringschulter (19) eines Keramikisolators (4a) und einer Gehäusewand (2) des Transformators anordenbar ist, **dadurch gekennzeichnet, dass**
die Dichtung (11) einen ringförmigen Dichtkörper (12) besitzt, der von einem äußeren Schutzring (13) umfasst ist, wobei zwischen dem Dichtkörper und dem Schutzring zumindest eine Ringrille (14o, 14u) verläuft.

2. Dichtung (11) nach Anspruch 1, **dadurch gekennzeichnet, dass** zwischen dem Dichtkörper (12) und dem Schutzring (13) eine obere und eine dieser gegenüberliegende unter Ringrille (14o, 14u) verläuft.

3. Dichtung (11) nach Anspruch 2, **dadurch gekennzeichnet, dass** zwischen den Ringrillen (14o, 14u) ein im Vergleich zu dem Dichtkörper (12) dünner Steg (15) verbleibt.

4. Dichtung (11) nach einem der Ansprüche 1 bis 3, **dadurch gekennzeichnet, dass** die Dicke (d₁₃) des Schutzringes (13) geringer ist als die Dicke (d₁₂) des Dichtkörpers (12).

5. Dichtung (11) nach Anspruch 5, **dadurch gekennzeichnet, dass** die Dicke (d₁₃) des Schutzringes (13) 10% bis 40% geringer ist als die Dicke (d₁₂) des Dichtkörpers (12).

6. Dichtung (11) nach einem der Ansprüche 1 bis 4, **dadurch gekennzeichnet, dass** die Breite (b₁₃) des Schutzringes (13) in radialer Richtung gemessen geringer ist als die Breite (b₁₂) des Dichtkörpers (12).

7. Dichtung (11) nach Anspruch 6, **dadurch gekennzeichnet, dass** die Breite (b₁₃) des Schutzringes (13) 5% bis 40% der Breite (b₁₂) des Dichtkörpers (12) beträgt.

8. Dichtung (11) nach einem der Ansprüche 1 bis 7, **dadurch gekennzeichnet, dass** der im Bereich der zumindest einen Umfangsrille (13) verbleibende ringförmige Steg (15) eine Dicke (d₁₅) besitzt, die 20% bis 65% der Dicke (d₁₂) des Dichtkörpers (12) beträgt.

9. Dichtung (11) nach einem der Ansprüche 1 bis 8, **dadurch gekennzeichnet, dass** von der inneren ringförmigen Begrenzung der Dichtung (11) radial nach innen zumindest zwei Haltelippen (16) abstehen, deren Dicke geringer ist als die Dicke (d₁₂) des Dichtkörpers (12).

10. Dichtung (11) nach einem der Ansprüche 1 bis 9, **dadurch gekennzeichnet, dass** von der inneren ringförmigen Begrenzung der Dichtung (11) zumindest zwei Zentrierlippen (18) in Richtung der Achse (a) der Dichtung abstehen.

11. Dichtung (11) nach Anspruch 10, **dadurch gekennzeichnet, dass** die Zentrierlippen (18) die Form eines Kreiszylinderstreifens aufweisen.

12. Dichtung (11) nach einem der Ansprüche 1 bis 9, **dadurch gekennzeichnet, dass** sich die Zentrierlippen (18) über einen Winkel von 30° bis 55° erstrecken.

13. Dichtung (11) nach einem der Ansprüche 1 bis 9, **dadurch gekennzeichnet, dass** die Zentrierlippen (18) in Achsrichtung eine Länge (l18) aufweisen, die 50% bis 200% der Breite (b₁₂) des Dichtkörpers (12) beträgt.

14. Durchführung (1) für einen Transformator mit Fluidisolierung, wobei zwischen einer Ringschulter (19) eines Keramikisolators (4a) und einer Gehäusewand (2) des Transformators eine elastisch komprimierbare und ringförmige Dichtung nach einem der Ansprüche 1 bis 13 angeordnet ist.

## Claims

1. A seal (11) for a bushing (1) on a transformer with fluid insulation, wherein the seal has an elastically compressible, annular design and can be arranged between a ring shoulder (19) of a ceramic insulator (4a) and a housing wall (2) of the transformer,
**characterized in that**
the seal (11) has an annular sealing body (12) which is enclosed by an outer protective ring (13), wherein at least one annular groove (14o, 14u) runs between the sealing body and the protective ring.

2. The seal (11) according to claim 1, **characterized in that** between the sealing body (12) and the protective ring (13) runs an upper and a lower annular groove (14o, 14u) opposite said protective ring.

3. The seal (11) according to claim 2, **characterized in that** between the annular grooves (14o, 14u) there remains a thin crosspiece (15) compared with the sealing body (12).

4. The seal (11) according to one of claims 1 to 3, **characterized in that** the thickness (d₁₃) of the protective ring (13) is smaller than the thickness (d₁₂) of the sealing body (12) .

5. The seal (11) according to claim 5, **characterized in that** the thickness (d₁₃) of the protective ring (13) is 10 % to 40 % smaller than the thickness (d₁₂) of the sealing body (12).

6. The seal (11) according to one of claims 1 to 4, **characterized in that** the width (b₁₃) of the protective ring (13) measured in a radial direction is smaller than the width (b₁₂) of the sealing body (12).

7. The seal (11) according to claim 6, **characterized in that** the width (b₁₃) of the protective ring (13) is equivalent to 5 % to 40 % of the width (b₁₂) of the sealing body (12).

8. The seal (11) according to one of claims 1 to 7, **characterized in that** the annular crosspiece (15) remaining in the region of the at least one peripheral channel (13) has a thickness (d₁₅) amounting to at least 20 % to 65 % of the thickness (d₁₂) of the sealing body (12).

9. The seal (11) according to one of claims 1 to 8, **characterized in that** at least two holding lips (16) project radially inwards from the inner annular limit of the seal (11), the thickness of said holding lips being smaller than the thickness (d₁₂) of the sealing body (12).

10. The seal (11) according to one of claims 1 to 9, **characterized in that** at least two centring lips (18) project in the direction of the axis (a) of the seal from the inner annular limit of the seal (11).

11. The seal (11) according to claim 10, **characterized in that** the centring lips (18) exhibit the shape of a circular cylindrical strip.

12. The seal (11) according to one of claims 1 to 9, **characterized in that** the centring lips (18) extend at an angle of 30° to 55°.

13. The seal (11) according to one of claims 1 to 9, **characterized in that** the centring lips (18) have a length (18) in the axial direction that amounts to 50 % to 200% of the width (b₁₂) of the sealing body (12) .

14. A bushing (1) for a transformer with fluid insulation, wherein an electrically compressible and annular seal according to one of claims 1 to 13 is arranged between a ring shoulder (19) of a ceramic insulator (4a) and a housing wall (2) of the transformer.

## Revendications

1. Joint d'étanchéité (11) pour une installation (1) sur un transformateur avec isolation de fluide, le joint d'étanchéité étant conçu élastiquement compressible et annulaire et étant apte à être disposé entre un épaulement annulaire (19) d'un isolateur en céramique (4a) et une paroi de boîtier (2) du transformateur,
**caractérisé par le fait que**
le joint d'étanchéité (11) possède un corps d'étanchéité annulaire (12), qui est entouré par une bague de protection externe (13), au moins une gorge annulaire (14o, 14u) s'étendant entre le corps d'étanchéité et la bague de protection.

2. Joint d'étanchéité (11) selon la revendication 1, **caractérisé par le fait qu'**entre le corps d'étanchéité (12) et la bague de protection (13), s'étendent une gorge annulaire supérieure et une gorge annulaire inférieure opposée à celle-ci (14o, 14u).

3. Joint d'étanchéité (11) selon la revendication 2, **caractérisé par le fait qu'**entre les gorges annulaires (14o, 14u), il subsiste une âme (15) plus mince en comparaison avec le corps d'étanchéité (12).

4. Joint d'étanchéité (11) selon l'une des revendications 1 à 3, **caractérisé par le fait que** l'épaisseur (d₁₃) de la bague de protection (13) est inférieure à l'épaisseur (d₁₂) du corps d'étanchéité (12).

5. Joint d'étanchéité (11) selon la revendication 4, **caractérisé par le fait que** l'épaisseur (d₁₃) de la bague de protection (13) est 10 à 40 % plus faible que l'épaisseur (d₁₂) du corps d'étanchéité (12).

6. Joint d'étanchéité (11) selon l'une des revendications 1 à 4, **caractérisé par le fait que** la largeur (b₁₃) de la bague de protection (13) est plus faible mesurée dans la direction radiale que la largeur (b₁₂) du corps d'étanchéité (12).

7. Joint d'étanchéité (11) selon la revendication 6, **caractérisé par le fait que** la largeur (b₁₃) de la bague de protection (13) est de 5 % à 40 % de la largeur (b₁₂) du corps d'étanchéité (12).

8. Joint d'étanchéité (11) selon l'une des revendications 1 à 7, **caractérisé par le fait que** l'âme (15) annulaire demeurant dans la zone de ladite au moins une gorge périphérique (13) possède une épaisseur (d₁₅), qui est de 20 % à 65 % de l'épaisseur (d₁₂) du corps d'étanchéité (12).

9. Joint d'étanchéité (11) selon l'une des revendications 1 à 8, **caractérisé par le fait qu'**au moins deux lèvres de maintien (16) dont l'épaisseur est plus faible que l'épaisseur (d₁₂) du corps d'étanchéité (12) font saillie radialement vers l'intérieur à partir de la limite annulaire interne du joint d'étanchéité (11).

10. Joint d'étanchéité (11) selon l'une des revendications 1 à 9, **caractérisé par le fait qu'**au moins deux lèvres de centrage (18) font saillie en direction de l'axe (a) du joint d'étanchéité à partir de la limite annulaire interne du joint d'étanchéité (11).

11. Joint d'étanchéité (11) selon la revendication 10, **caractérisé par le fait que** les lèvres de centrage (18) présentent la forme d'une bande cylindrique circulaire.

12. Joint d'étanchéité (11) selon l'une des revendications 1 à 9, **caractérisé par le fait que** les lèvres de centrage (18) s'étendent suivant un angle de 30° à 55°.

13. Joint d'étanchéité (11) selon l'une des revendications 1 à 9, **caractérisé par le fait que** les lèvres de centrage (18) présentent en direction axiale une longueur (118), qui est de 50 % à 200 % de la largeur (b₁₂) du corps d'étanchéité (12).

14. Installation (1) pour un transformateur avec isolation de fluide, dans laquelle entre un épaulement annulaire (19) d'un isolateur en céramique (4a) et une paroi de boîtier (2) du transformateur est disposé un joint d'étanchéité élastiquement compressible et annulaire selon l'une des revendications 1 à 13.
